# EUROPÄISCHE PATENTSCHRIFT

(11) **EP 0 022 291 B1**
(45) Veröffentlichungstag und Bekanntmachung des Hinweises auf die Patenterteilung: **23.11.1983**
(21) Anmeldenummer: 80200608.0
(22) Anmeldetag: 26.06.1980
(51) Int. Cl.: B65B 63/02

(54) **Verfahren und Vorrichtung zum Dosieren von schwierig abfüllbaren Füllgütern**
Method and device for dosing filling material which hardly lends itself to filling
Procédé et dispositif pour doser des matières de remplissage se prêtant difficilement au remplissage

(30) Priorität: 28.06.1979 DE 2926161
(43) Veröffentlichungstag der Anmeldung: 14.01.1981
(73) Patentinhaber: UNILEVER N.V., 3013 AL Rotterdam (NL); UNILEVER PLC, London EC4P 4BQ (GB)
(72) Erfinder: Kleintjens, Hendrik Jozef, NL-6901 KE Zevenaar (NL); Magendans, Johannes Albertus, NL-6901 JD Zevenaar (NL)
(74) Vertreter: Keppels, Willem Richard Engelbertus Gerardus, Drs.

## Beschreibung

Die vorliegende Erfindung bezieht sich auf ein Verfahren und eine Vorrichtung zum Dosieren von schwierig abfüllbaren Füllgütern, z.B. Lebensmitteln wie blanchiertem Blattspinat, Endivie, geschnittenen grünen Bohnen, Gemüsemischungen, Nudelmischungen usw. in Portionen gleichen Gewichts, indem die Füllgüter aus einem Vorratsbehälter zu einer verdichteten Säule geformt, in eine Dosierkammer einer volumetrischen Dosiereinrichtung geschoben und in einzelne Portionen geteilt werden. Infolge der unregelmässigen, faserigen, blatt- oder strangförmigen Struktur und der an den Oberflächen eventuell vorhandenen Feuchtigkeit neigen manche Lebensmittel dazu, eine inhomogene Masse mit mehr oder weniger grossen Lufteinschlüssen zu bilden. Diese Lebensmittel müssen aber auch vorsichtig transportiert und dosiert werden, damit ihre Struktur erhalten bleibt, die in ihnen enthaltene Feuchtigkeit nicht herausgequetscht wird oder keine Entmischung erfolgt.

Eine Vorrichtung der anfangs beschriebenen Art ist aus der DE-C-433 338 bekannt und besteht aus parallelen Leisten, die gruppenweise aus-und zueinander beweglich sind. Mit einem Stösser wird Tabak zwischen diese Leistengruppen gestaut und sodann von den Leistengruppen unter gleichbleibender Pressung in einen Behälter geschoben. Die dann in dem Behälter anwesende Menge Tabak wird von einem Messer von dem restlichen Tabakstrang abgeschnitten.

Bei Verwendung einer solchen Vorrichtung für empfindliche Füllgüter, wie Gemüse, werden diese durch den Stösser erheblichen Schaden erleiden. Zudem würde wegen des begrenzten Zusammenhangs dieser Füllgüter bei der Öffnung zwischen den Leistengruppen und dem Behälter der erzeugte Druck zum Teil wieder zurücklaufen.

Während frei fallende Produkte von gleicher Form und Grösse ohne Schwierigkeiten volumetrisch dosiert werden können und flüssige Produkte, auch wenn sie eine höhere Viskosität besitzen, mittels Pumpen dosierbar sind, wird z.B. Blattspinat meistens von Hand in die Verpackungen eingefüllt, wobei grosse Gewichtsstreuungen unvermeidbar sind. Es gibt zwar mit Kolben arbeitende Einfüll- und Dosiervorrichtungen, wobei aber auch grosse Gewichtsstreuungen und Produktschäden unvermeidlich sind.

Durch die vorliegende Erfindung sollen daher die schwierig abfüllbaren Lebensmittel in schonender Weise zu einer Masse verdichtet werden, von der volumetrisch abgemessene Portionen gleichmässigen Gewichts abgeteilt werden, um sie in Verpackungsbehälter einzubringen.

Das Verfahren nach dem Oberbegriff des Anspruchs 1 (DE-C-433 338) ist dadurch gekennzeichnet, dass die Verdichtung der Säule dadurch erfolgt, dass sie allmählich mehrfach quer zu ihrer Achse zusammengedrückt wird, wobei die Säule während bzw. am Ende des Zusammendrückens positiv abwärts in eine Dosierkammer transportiert und erst danach der seitliche Druck auf die Säule aufgehoben wird. Da die Säule im wesentlichen nur quer zur Transporteinrichtung und zudem wie ein Kolben arbeitend in der Transportrichtung in einem beschränkten Ausmasse mechanisch zusammengedrückt wird, ohne auf Schub beaufschlagt zu werden, wird das Lebensmittel nicht gequetscht. Da der Druck auf die Säule im wesentlichen nur von der Seite her ausgeübt wird, sind in der Säule ein Ausgleich des Drucks in axialer Richtung und entsprechende Verschiebungen von Teilen des Lebensmittels möglich, ohne dass jedoch bei Mischungen eine Entmischung erfolgt. Da das Produkt beim Zusammendrücken der Säule nach oben zurückfliessen kann, wirkt der obere Teil der Säule auf ihr unteres, verdichtetes Ende wie ein elastischer Kolben und werden reproduzierbare Ergebnisse erzielt.

Die Transportrichtung der Säule ist vorzugsweise lotrecht nach unten, ein Transport in eine Richtung schräg nach unten ist jedoch möglich. Die Vorrichtung zur Durchführung des Verfahrens ist versehen mit einem zwischen einem Vorratsbehälter und einer Dosiervorrichtung angeordneten Kanal von veränderbarem Querschnitt, welcher Kanal zwischen zwei festen, gegenüberliegende Kanalwände bildenden Platten und zwei die beiden anderen Kanalwände bildenden, axial und gegen einander beweglichen Blöcken oder Platten angeordnet ist, welche Blöcke oder Platten an ihren dem Kanal zugekehrten Seiten wellenförmig oder stufenförmig profiliert sind (DE-C-433 338), dadurch gekennzeichnet, dass die Platten oder die Blöcke keilförmig und auf geneigten Gleitflächen bewegbar sind, so dass eine Bewegung in Richtung auf die an den Kanal anschliessende Dosiereinrichtung zugleich eine Verringerung des Kanalquerschnitts ergibt, und dass der Kanal abwärts und vorzugsweise lotrecht angeordnet ist.

Die Blöcke oder Platten sind an ihren dem Innenraum des Kanals zugekehrten Seiten in der Form von Wellen, Stufen, Zähnen oder ähnlich profiliert. Die axiale Bewegung der Blöcke in Richtung auf die an den Kanal anschliessende Dosiereinrichtung ergibt zugleich eine Querschnittsverringerung, während eine entgegengesetzte axiale Bewegung den Abstand zwischen den inneren Seiten der Blöcke und somit den Kanalquerschnitt vergrössert. (Unter die axiale Bewegung der Blökke wird hier der Anteil der Bewegung der Blöcke in der Richtung der Achse des Kanals verstanden).

Der Neigungswinkel zwischen jeder Gleitfläche und der Mittelachse des Kanals liegt vorzugsweise zwischen 12 und 25°. Der Keilwinkel der Blöcke zwischen ihrer auf der Gleitfläche beweglichen Seite und der Berührungslinie an die wellen-oder stufenförmigen Profilierungen ihrer inneren Seite beträgt ebenfalls etwa 12 bis 25°. Die inneren Seiten der beiden Blöcke können zueinander parallel sein. In diesem Fall sind die beiden vorgenannten Winkel gleich. Da das Lebensmittel im oberen Teil der Säule noch sehr locker ist, kann es auch zweckmässig sein, den Abstand zwischen den oberen Enden der Blöcke grösser als zwischen den unteren Enden zu wählen. Die Berührungslinien an die wellen- oder stufenförmigen Profilierungen kann auch gekrümmt sein.

In einer bevorzugten Ausführung ist vorgesehen, dass die oberen Enden der Blöcke am Beginn ihrer axialen Bewegung, die in Richtung auf die Dosiereinrichtung verläuft, zusammendrückbar sind, wobei sie von den Gleitflächen abgehoben werden. Während der axialen Verschiebung nach unten bilden die unteren Enden der Blöcke Drehpunkt auf den schrägen Gleitflächen. Bei der anschliessenden axialen Verschiebung der Blöcke nach oben in die Ausgangslage zurück liegen die Blöcke in ganzer Länge auf den Gleitflächen auf.

Der axiale Hub der Blöcke bzw. die Länge ihrer nach unten gerichteten Bewegung ist wenigstens ungefähr gleich der Tiefe der unter dem Kanal angeordneten Dosierkammer. Ein grösserer maximaler Hub der Blöcke kann jedoch vorgesehen werden, und bei einer verwendeten Vorrichtung betrug der bei einer verwendeten Vorrichtung betrug der maximal mögliche Hub beispielsweise 7 cm bei einer Tiefe der Dosierkammer von 5 cm. Die Höhe des Kanals beträgt wenigstens das Fünffache des Hubs. Der Querschnitt des Kanals ist in seinem oberen Teil bei zusammengedrückten Blöcken nicht kleiner als der Querschnitt der Dosierkammer. Der Querschnitt im unteren Teil des Kanals kann bei zusammengedrückten Blöcken jedoch kleiner als der Querschnitt der Dosierkammer sein. Die Blöcke halten die Säule fest, während die gefüllte Dosierkammer zur Seite geschoben wird, und lassen die Säule fallen, sobald die leere Dosierkammer wieder unter den Kanal gebracht wird, so dass die Dosierkammer wenigstens teilweise durch die herabfallende Säule gefüllt wird.

Die unteren Enden der keilförmigen Blöcke sind etwa entsprechend dem wellenförmigen Profil stumpf, so dass die Blöcke bei einer Abwärtsbewegung die unterhalb ihrer unteren Enden an den Gleitflächen möglicherweise anliegenden Teile des Lebensmittels unter gleichzeitiger Verdichtung in axialer Richtung und quer zur Säule in die Dosierkammer einschieben können.

Der Antrieb der keilförmigen Blöcke oder von ihnen etwa funktionell entsprechenden Platten erfolgt vorzugsweise durch pneumatische, gegebenenfalls auch durch hydraulische Einrichtungen, bei denen ein Kolben in einem Zylinder hin und her bewegt wird. Die Bewegungen des Kolbens einer solchen Einrichtung werden durch Hebel auf die Blöcke übertragen. Durch eine Regelung des die Kolben antreibenden Mediums kann der auf die Säule ausgeübte Druck beeinflusst werden. Die die Säule zusammendrückende Bewegung der Blöcke kann dadurch begrenzt werden, dass der in der Säule entstehende Druck, bzw. der von der Säule über Hebelübersetzungen auf die pneumatische Einrichtung wirkende Druck gleich dem Druck des Antriebsmediums oder grösser wird. In diesem Falle wird die Bewegung sowohl der Blökke als auch der Kolben abgebremst, und die Blökke machen nur einen Teil ihres maximal möglichen Bewegungshubs. Auch dies trägt zu einer schonenden Behandlung des Lebensmittels in der Säule während der Verdichtung bei. Ausserdem kann durch Regelung des Drucks des Antriebsmediums der Grad der Verdichtung und somit in engen Grenzen auch das Gewicht des von der Dosierkammer aufgenommenen Inhalts gesteuert werden. Der Druck des Antriebsmediums darf aber in keinem Fall so gross sein, dass das Lebensmittel zerquetscht und seine Zellstruktur geschädigt wird.

Bei Lebensmitteln, die verhältnismässig viel freies Wasser enthalten, wie es bei Blattspinat unerwünschterweise vorkommen kann, ist es möglich, durch eine Erhöhung des Drucks des Antriebsmediums das Wasser insbesondere nach oben aus der Säule herauszudrücken. In diesem Fall sind am Kanal Öffnungen vorzusehen, durch die das überschüssige Wasser abfliessen kann, und das Gewicht der Portionen muss durch Änderung des Inhalts der Dosierkammer genau eingestellt werden.

Bei gefrorenen, frei fliessenden Lebensmittelmischungen, die aus Teilchen von sehr unterschiedlichen Formen und Grössen bestehen, muss der Druck so eingestellt werden, dass die Teilchen nicht zu einer festen Säule zusammenfrieren. Hierbei ist der Kanalquerschnitt zwischen den Blöcken stets ganz von den Teilchen ausgefüllt, wobei auch hier die Verdichtung nach unten zunimmt. Für die Dosierung gefrorener Teilchen ist die Vorrichtung besonders vorteilhaft, weil die Transportzeit von einem Vorrat bis in die Einzelverpackungen sehr kurz ist und weil keine Änderung der Mischungsverhältnisse während dieses Transports eintritt.

Als Dosiereinrichtung wird vorzugsweise ein Drehschieber verwendet, der eine Querbohrung besitzt, in welcher ein doppelseitiger Kolben hin und her verschiebbar ist. Wenn die Dosierkammer unter dem Kanal mit einer Portion des Lebensmittels gefüllt ist, wird der Drehschieber um 180° gedreht und die Portion von der Säule abgetrennt. Die Portion wird durch eine Kolbenbewegung in einen Verpackungsbehälter nach unten ausgestossen. Durch die Kolbenbewegung öffnet sich oben im Drehschieber eine zweite Dosierkammer. Die axialen Bewegungen der Blöcke erfolgen etwa entsprechend der Bewegung des Kolbens im Drehschieber. Durch eine Änderung des Kolbenhubs lässt sich das Volumen der Dosierkammern einstellen.

Es sind auch andere Dosiereinrichtungen, beispielsweise mit quer zum Kanal verschiebbaren Dosierkammern verwendbar.

Weitere Einzelheiten der Erfindung werden anhand der beigefügten schematischen Zeichnungen beschrieben.
Fig. 1 zeigt eine Vorrichtung, bei der die Blöcke nach oben und auseinander geschoben sind,
Fig. 2 zeigt eine Vorrichtung, bei der die Blöcke nach unten und zusammengedrückt sind,
Fig. 3 zeigt eine andere Vorrichtung mit zwei Kanälen und als Drehschieber ausgebildeten Dosiereinrichtungen, wobei die Stellung der Blöcke und Dosiereinrichtungen für beide Kanäle verschieden gezeichnet ist.

In Fig. 1 und 2 ist unter einem Vorratsbehälter 1 mit einer Öffnung 2 ein Kanal 3 angeordnet, der zu einer Dosiereinrichtung 4 mit einer quer zum Kanal 3 verschiebbaren Dosierkammer 5 führt. Der Kanal 3 wird durch zwei feste Platten 6 und die keilförmigen, beweglichen Blöcke 7 gebildet und hat wie auch die Dosierkammer 5 einen etwa rechteckigen Querschnitt. Die Blöcke 7 sind auf geneigten Gleitflächen 8 zwischen einer oberen Stellung (Fig. 1) und einer unteren Stellung (Fig. 2) verschiebbar. Der Antrieb für die Bewegung der Blöcke 7 erfolgt mittels nicht dargestellter pneumatischer Einrichtungen und Hebel, welche an den Zapfen 9 der Blöcke 7 angreifen. Die Blöcke 7 bestehen aus Kunststoff. Ihre dem Kanal 3 zugekehrten inneren Seiten 10 sind stufenförmig profiliert. Eine Aufwärtsbewegung der Blöcke 7 vergrössert den Kanalquerschnitt, und eine Abwärtsbewegung verkleinert ihn.

Aus dem Vorratsbehälter 1 fällt das schwierig abzufüllende Lebensmittel durch die Öffnung 2 unregelmässig in den Kanal 3 und bildet eine Säule 11. Der obere Teil der Säule ist sehr locker. Der untere Teil der Säule ist dagegen infolge des auf ihm lastenden Gewichts der Säule und infolge mehrfacher Bewegungen der Blöcke 7 gleichmässig verdichtet, so dass die in der Dosierkammer 5 volumetrisch portionierte Masse Einzelportfonen von weitgehend gleichem Gewicht ergibt. Bei einer Aufwärtsbewegung der Blöcke 7 fällt die Säule 11 in die bereitstehende leere Dosierkammer 5. Bei der Abwärtsbewegung der Blöcke 7 wird die Säule 11 zusammengedrückt und zugleich in Richtung auf die Dosierkammer 5 transportiert. Bei dieser Bewegung wird das untere Ende der Säule 11 weiter verdichtet und die Dosierkammer 5 vollständig gefüllt. Anschliessend wird die Dosierkammer zur Seite geschoben, wobei die in ihr enthaltene Portion von der Säule abgetrennt wird. Sobald die entleerte Dosierkammer 5 sich wieder unter dem Kanal 3 befindet, werden die Blöcke 7 nach oben bewegt, so dass sich der Querschnitt des Kanals 3 vergrössert. Die nun nicht mehr seitlich von den profilierten inneren Seiten 10 der Blöcke 7 gehaltene Säule rutscht mit ihrem unteren Ende in die Dosierkammer 5 und wird hierbei durch ihr eigenes Gewicht verdichtet. Hierbei dehnt sich auch die Säule 11 in ihrem Querschnitt aus und zieht auf diese Weise weitere Teile des Lebensmittels aus dem Vorratsbehälter 1 in den Kanal 3. Da der Kraftangriff der Blöcke 7 an der Säule 11 nur seitlich erfolgt, wird das Lebensmittel sehr schonend verdichtet. Dies gilt auch für das Einschieben in die Dosierkammer 5, weil bei einem etwa zu starken Druck der unteren Enden der Blöcke 7 ein Teil des Lebensmittels in der Mitte der Säule 11 nach oben ausweichen kann, was die Verdichtung im unteren Ende der Säule erhöht.

In Fig. 1 ist angedeutet, dass die Dosierkammer 5 bei seitlicher Verschiebung unter einen Stempel 12 gelangen kann, der die abgemessene Portion in eine Schachtel 13 auf einer Transporteinrichtung 14 eindrückt.

Bei der in Fig. 3 dargestellten Vorrichtung ist die vordere der beiden festen Platten 26 abgenommen, was z.B. für eine Reinigung der Vorrichtung zweckmässig ist. Aus dem Vorratsbehälter 21 gelangt das abzufüllende Lebensmittel durch zwei Öffnungen 22 in die beiden Kanäle 23. Zwischen den geneigten Gleitflächen 28, die auch als äussere Seitenwände der Kanäle angesehen werden können, sind die Blöcke 27 beweglich. Im oberen Ende der Kanäle 23 sind Führungsklappen 39 angeordnet, die verhindern, dass Teile des Lebensmittels auf die oberen Seiten der Blöcke 27 fallen, und die oben an den inneren Seiten der Blöcke 27 anhaftende Teile abstreifen.

Die Blöcke 27 können in beiden Richtungen entlang der Gleitflächen 28 verschoben werden. Ihre inneren Seiten 30 sind ebenfalls stufenförmig profiliert, jedoch ist die Berührungslinie an diese Profilierungen etwas in der Weise gebogen, dass in den beiden Endstellungen der Blöcke 27 der Querschnitt der Kanäle 23 oben grösser als unten ist. Der Antrieb der Blöcke 27 erfolgt über Zapfen 29 im oberen Ende der Blöcke, die durch die hintere feste Platte 26 vorspringen und hier mit nicht dargestellten Hebeln usw. verbunden sind. In der hinteren Platte 26 sind Führungskurven 36 für die Zapfen 29 angeordnet, die ein Abheben der oberen Enden der Blöcke 27 ermöglichen. Bei Beginn der Abwärtsbewegung der Blöcke 27 können sie hierdurch zunächst stärker gegeneinander bewegt werden (entsprechend den gebogenen Pfeilen A) als die unteren Enden, die entsprechend der Neigung der Gleitflächen 28 (wie durch Pfeile B angedeutet) zusammengedrückt werden. Die unteren Enden bilden während ihrer Verschiebung Drehpunkte, um die die Blöcke geschwenkt werden. Bei der Aufwärtsbewegung werden die Blöcke 27 entlang der Gleitflächen 28 (gemäss den Pfeilen C) verschoben. Die Führungskurven 36 begrenzen die maximalen Bewegungen der Blöcke 27. Wenn sich aber bei der Abwärtsbewegung in der Säule oder der Dosierkammer ein Druck aufbaut, welcher unter Berücksichtigung der nicht gezeigten Hebelübersetzung grösser ist als der Druck des Antriebsmediums in den ebenfalls nicht dargestellten pneumatischen Einrichtungen, bewegen sich die Zapfen 29 innerhalb der durch die Kurven 36 definierten Ausnehmung, ohne an den Kurven 36 anzuliegen.

Unterhalb der Kanäle 23 sind Dosiereinrichtungen 24 angeordnet. Diese bestehen bei der in Fig. 3 dargestellten Ausführung aus einem Drehschieber, der aus einem schrittweise um 180° gedrehten Rotationskörper 37 mit einem doppelten Kolben 38, der in einem Kanal quer zur Rotationsachse verschiebbar ist, gebildet ist. Bei einer Verschiebung des Kolbens 38 wird die in der unteren Dosierkammer 35 befindliche Portion durch einen Trichter 33 in einen Verpackungsbehälter 40 ausgestossen, während zugleich die obere Hälfte des Kolbens 38 eine zweite Dosierkammer 35 bildet, in die das untere Ende der in Fig. 3 nicht gezeigten Säule fallen kann. Die Bewegungen der Dosiereinrichtung 24 und der Blöcke 27 sind aufeinander abzustimmen und erfolgen zweckmässigerweise so, dass die Blöcke 27 erst aufwärts bewegt werden, wenn der Kanal 23 nach teilweiser Drehung des Rotationskörpers 37 abgeschlossen ist, und dass die Abwärtsbewegung der Blöcke 27 nicht vor der nach unten gerichteten Bewegung des Kolbens 38 beginnt.

In der Dosiereinrichtung 24 kann der Hub des Kolbens 38 oder der Abstand zwischen seinen beiden Hälften verstellbar sein, um das Volumen der oberen Dosierkammer 35 genau einzustellen. Im Gegensatz zu der Darstellung in Fig. 3 können die Abmessungen der Dosierkammer 35 auch ungefähr gleich denen des Verpackungsbehälters 40 sein.

Mit der Vorrichtung gemäss Fig. 1 und 2 konnten die eingangs genannten schwierig abfüllbaren Lebensmittel in Portionen von etwa 240 bis 600 g verhältnismässig geringen Gewichtsstreuungen und Dosiergeschwindigkeiten bis etwa 25 Portionen pro Minute abgefüllt werden. Bei Vorrichtungen gemäss Fig. 3 konnten Dosiergeschwindigkeiten bis 60 Portionen in jeder der beiden Dosiereinrichtungen erreicht werden. Die mögliche Geschwindigkeit hängt jedoch von dem Lebensmittel und der zulässigen Gewichtsstreuung ab. In einer Verpackungslinie für blanchierten Blattspinat wird beispielsweise mit einem Dosiervolumen von bis zu 300 cm³ mit einer Geschwindigkeit von bis zu 45 Portionen pro Minute mit jeder der beiden Dosiereinrichtungen nach Fig. 3 abgefüllt.

Die Vorrichtung zeichnet sich ferner durch eine einfache Bauweise und gute Reinigungsmöglichkeiten aus.

## Patentansprüche

1. Verfahren zum Dosieren von schwierig abfüllbaren Füllgütern, z.B. Lebensmitteln wie blanchiertem Blattspinat, Endivie, geschnittenen grünen Bohnen, Gemüsemischungen, Nudelmischungen usw., in Portionen gleichen Gewichts, indem die Füllgüter aus einem Vorratsbehälter zu einer verdichteten Säule geformt, in eine Dosierkammer einer volumetrischen Dosiereinrichtung geschoben und in einzelne Portionen geteilt werden, dadurch gekennzeichnet, dass die Verdichtung der Säule dadurch erfolgt, dass sie allmählich mehrfach quer zu ihrer Achse zusammengedrückt wird, wobei die Säule während bzw. am Ende des Zusammendrückens positiv abwärts in eine Dosierkammer transportiert und erst danach der seitliche Druck auf die Säule aufgehoben wird.

2. Vorrichtung zur Durchführung des Verfahrens nach Anspruch 1, versehen mit einem zwischen einem Vorratsbehälter (1, 21) und einer Dosiereinrichtung (4, 24) angeordneten Kanal (3, 23) von veränderbarem Querschnitt, welcher Kanal (3, 23) zwischen zwei festen, gegenüberliegende Kanalwände bildenden Platten (6, 26) und zwei die beiden anderen Kanalwände bildenden, axial und gegeneinander beweglichen Blöcken (7, 27) oder Platten angeordnet ist, welche Blöcke oder Platten an ihren dem Kanal (3, 23) zugekehrten Seiten (10, 30) wellenförmig oder stufenförmig profiliert sind, dadurch gekennzeichnet, dass die Platten oder die Blöcke (7, 27) keilförmig und auf geneigten Gleitflächen (8, 28) bewegbar sind, so dass eine Bewegung in Richtung auf die an den Kanal (3, 23) anschliessende Dosiereinrichtung (4, 24) zugleich eine Verringerung des Kanalquerschnitts ergibt, und dass der Kanal (3, 23) abwärts und vorzugsweise lotrecht angeordnet ist.

3. Vorrichtung nach Anspruch 2, dadurch gekennzeichnet, dass der Neigungswinkel zwischen jeder Gleitfläche (8, 28) und der Mittelachse des Kanals (3, 23) 12 bis 25° beträgt und der Keilwinkel der Blöcke (7, 27) zwischen ihrer auf der Gleitfläche (8, 28) beweglichen Seite und der Berührungslinie an die wellen- oder treppenförmigen Profilierungen ebenfalls 12 bis 25° beträgt, wobei sich die Blöcke (7, 27) in Richtung auf die Dosiereinrichtung (4, 24) verjüngen.

4. Vorrichtung nach Anspruch 2 oder 3, dadurch gekennzeichnet, dass die oberen Enden der Blökke (27) oder Platten am Beginn der Bewegung in Richtung auf die Dosiereinrichtung (24) unter Abhebung von den Gleitflächen (28) zusammendrückbar sind, wobei die unteren Enden während der axialen Verschiebung Drehpunkte bilden können, und die Blöcke (27) in ganzer Länge auf den Gleitflächen (28) aufliegend in die Ausgangslage zurückschiebbar sind.

5. Vorrichtung nach einem der Ansprüche 2 bis 4, dadurch gekennzeichnet, dass die Höhe des Kanals (3, 23) mindestens das Fünffache der Tiefe der Dosierkammer (5, 35) beträgt.

6. Vorrichtung nach einem der Ansprüche 2 bis 5, dadurch gekennzeichnet, dass die Länge der axialen Bewegungen der Blöcke (7, 27) wenigstens etwa gleich der Tiefe der Dosierkammer (5, 35) ist.

7. Vorrichtung nach einem der Ansprüche 2 bis 6, dadurch gekennzeichnet, dass die Blöcke (7, 27) durch pneumatische oder hydraulische Einrichtungen bewegbar sind und die Länge der Bewegung der Blöcke (7, 27) beim Zusammendrükken der Blöcke dadurch begrenzbar ist, dass der Druck, der von der Säule auf die Einrichtungen wirkt, grösser als der einstellbare Antriebsdruck der Einrichtungen wird.

## Claims

1. Process for the dosing of products that are difficult to fill into packages, for example foodstuffs such as blanched spinach, andive, sliced grean beans, vegetable mixes, noodle mixes etc., into portions of uniform weight, in which the products to be packaged from a storage container are formed into a compressed column, are pushed into a dosing chamber of a volumetric dosing device and are divided into separate portions, characterized in that the compression of the column is effected by compressing it several times transversely to its axis, the column during or at the end of the compression being conveyed positively downwards and the lateral pressure on the column being only removed after the latter step.

2. Apparatus for carrying out the process according to claim 1, provided with a channel (3, 23) of variable cross-section arranged between a storage container (1, 21) and a dosing device (4, 24), said channel (3, 23) being arranged between two fixed plates (6, 26) forming opposite channel walls and two blocks (7, 27) or plates forming the two other channel walls and movable axially and towards each other, said blocks or plates having waved or stepped profiles on their sides (10, 30) facing the channel (3, 23), characterized in that the plates or the blocks (7, 27) are wedge-shaped and can be displaced on inclined sliding surfaces (8, 28), so that a displacement in the direction of the dosing device (4, 24) connected to the channel (3, 23) simultaneously results in a reduction of the cross-section of the channel, and that the channel (3, 23) is arranged downwardly and preferably perpendicularly.

3. Apparatus according to claim 2, characterized in that the angte.of inclination between each sliding surface (8, 28) and the central axis of the channel (3, 23) is 12 to 25° and the wedge angle of the blocks (7,27) between their side movable on the sliding surface (8, 28) and the line of contact at the waved or stepped profiles is also 12 to 25°, the blocks (7, 27) tapering in the direction of the dosing device (4,24).

4. Apparatus according to claim 2 or 3, characterized in that the upper ends of the blocks (27) or plates can be compressed at the start of the displacement in the direction of the dosing device (24) while being lifted off the sliding surfaces (28), the lower ends being capable of forming fulcrum points during the axial displacement, and the blocks (27) can be shifted back into the starting position while lying at full length on the sliding surfaces (28).

5. Apparatus according to any one of claims 2 to 4, characterized in that the heigth of the channel (3,23) is at least five times the depth of the dosing chamber (5, 35).

6. Apparatus according to any one of claims 2 to 5, characterized in that the length of the axial displacements of the blocks (7, 27) is at least about equal to the depth of the dosing chamber (5, 35).

7. Apparatus according to any one of claims 2 to 6, characterized in that the blocks (7, 27) can be displaced by pneumatic or hydraulic devices and the length of the displacement of the blocks (7, 27) on compression of the blocks can be limited in such a way that the pressure exerted by the column on the devices becomes greater than the adjustable driving pressure of said devices.

## Revendications

1. Procédé pour doser des matières de remplissage se prêtant difficilement au remplissage, par exemple des denrées alimentaires comme des épinards en branches blanchis, des endives, des haricots verts coupés, des mélanges de légumes, des mélanges de nouilles, etc. en portions de même poids, dans lequel les matières de remplissage sortant d'un récipient d'alimentation sont façonnées en une colonne compactée, introduites dans une chambre de dosage d'un dispositif doseur volumétrique et divisées en portions individuelles, caractérisé en ce que le compactage de la colonne s'effectue par le fait qu'elle est comprimée peu à peu et de manière répétée transversalement à son axe, étant entendu que cette colonne est transportée positivement vers le bas dans une chambre de dosage pendant la compression ou au terme de celle-ci et que ce n'est qu'après cela que la pression latérale sur la colonne est supprimée.

2. Dispositif pour l'exécution du procédé suivant la revendication 1 pourvu d'un conduit (3, 23) de section variable disposé entre un récipient d'alimentation (1, 21) et un dispositif doseur (4, 24), ce conduit (3, 23) étant formé entre deux plaques fixes opposées (6, 26) formant des parois du conduit et deux blocs (7, 27) ou plaques mobiles axialement l'un par rapport à l'autre forment les autres parois du conduit, les côtés (10, 30) de ces blocs ou plaques tournés vers le conduit étant profilés à gradins ou à ondulations, caractérisé en ce que les plaques ou blocs (7, 27) sont cunéiformes et peuvent se déplacer sur des surfaces de glissement inclinées (8, 28) de sorte qu'un déplacement en direction du dispositif doseur (4, 24) relié au conduit (3, 23) provoque en même temps une diminution de la section de ce conduit et le conduit (3, 23) est orienté vers le bas et est disposé de préférence verticalement.

3. Dispositif suivant la revendication 2, caractérisé en ce que l'angle d'inclinaison entre chaque surface de glissement (8, 28) et l'axe central du conduit (3, 23) est de 12 à 25° et l'angle de coin du bloc (7, 27) entre sa face mobile sur la surface de glissement (8, 28) et la ligne de contact avec les gradins ou les ondulations est également de 12 à 25°, de sorte que les blocs vont en s'amincissant en direction du dispositif doseur (4, 24).

4. Dispositif suivant la revendication 2 ou 3, caractérisé en ce que les extrémités supérieures des blocs 27 ou des plaques peuvent être pressées l'une vers l'autre au début de leur déplacement en direction du dispositif doseur (24) en s'écartant des surfaces de glissement (28), les extrémités inférieures pouvant former des points de pivotement pendant le coulissement axial et les blocs (27) appliqués sur toute leur longueur sur les surfaces de glissement (28) peuvent être ramenés dans leur position de départ.

5. Dispositif suivant l'une quelconque des revendications 2 à 4, caractérisé en ce que la hauteur du canal (3, 23) est au moins égale au quintuple de la profondeur de la chambre de dosage (5,35).

6. Dispositif suivant l'une quelconque des revendications 2 à 5, caractérisé en ce que la longueur des déplacements axiaux des blocs (7,27) est au moins égale à la profondeur de la chambre de dosage (5, 35).

7. Dispositif suivant l'une quelconque des revendications 2 à 6, caractérisé en ce que les blocs (7, 27) peuvent être déplacés par des dispositifs pneumatiques ou hydrauliques et la longueur du déplacement des blocs (7, 27), lorsqu'ils sont pressés l'un vers l'autre, peut être limitée par le fait que la pression qui est exercée par la colonne sur les dispositifs est supérieure à la pression d'entraînement réglable des dispositifs.
